# FASCICULE DE BREVET EUROPEEN

(11) **EP 0 644 121 B1**
(45) Date de publication et mention de la délivrance du brevet: **06.08.1997**
(21) Numéro de dépôt: 94401999.1
(22) Date de dépôt: 08.09.1994
(51) Int. Cl.: B65D 1/02

(54) **Bouteille axialement écrasable en matière plastique et outillage pour sa realisation**
In axialer Richtung zerdrückbare Flasche aus Kunststoff und Werkzeug zur Herstellung einer solchen Flasche
Axially crushable plastic bottle and tool for making said bottle

(30) Priorité: 21.09.1993 FR 9311225; 17.02.1994 FR 9401811
(43) Date de publication de la demande: 22.03.1995
(73) Titulaire: SOCIETE ANONYME DES EAUX MINERALES D'EVIAN, F-74500 Evian-les-Bains (FR)
(72) Inventeur: Fandeux, Isabelle, F-74500 Evian-Les-Bains (FR); Petre, Jean-Marie, F-74890 Bons-en-Chablais (FR)
(74) Mandataire: Ramey, Daniel

(56) Documents cités:
- WO-A-94/05555
- FR-A- 2 259 754
- FR-A- 2 607 109
- US-A- 4 213 933
- US-A- 5 174 458

## Description

L'invention concerne une bouteille en matière plastique écrasable par application d'un effort axial et qui se distingue, par conséquent, des bouteilles dont l'écrasement résulte d'un effort transversal à leur axe longitudinal telles que décrites dans EP-408 929 ou EP-528 754.

L'invention concerne également un outillage pour la réalisation d'une telle bouteille en matière plastique écrasable.

On a déjà proposé de nombreuses bouteilles écrasables en matière plastique, par exemple dans US-5 209 372 qui décrit une bouteille dont la paroi latérale présente des nervures hélicoïdales entre la base et le sommet, ou US-5 201 438 qui décrit une bouteille dont la paroi latérale est formée de facettes planes ou encore FR-2 316 132 et FR-2 259 754 qui montrent des bouteilles dont la paroi latérale est formée par une juxtaposition de losanges incurvés, limités par des nervures, et dont la diagonale constitue une rainure de pliage. La complexité des formes de certaines de ces bouteilles connues rend leur fabrication difficile. D'autres sont démunies d'ondulations transversales et ne peuvent pas être utilisées pour former après embouteillage des charges palettisées qui sont manipulées, transportées et stockées sous forme de fardeaux gerbés, car dans de tels fardeaux, en effet, les bouteilles de la couche la plus inférieure supportent des contraintes de pression élevées et l'absence d'ondulations transversales ne procure pas les moyens "d'amortisseur" nécessaires.

Le problème se pose, par conséquent, de fournir une bouteille en matière plastique écrasable par application d'un effort axial, dont la forme générale soit proche de celles des bouteilles connues (pour qu'elle puisse être exploitée sans modification des usines d'embouteillage existantes), qui puisse être stockée et transportée sous forme de charges palettisées et de fardeaux gerbés et qui, après écrasement, soit réduite à un résidu de faible volume dont la forme est sensiblement stable, c'est-à-dire permanente et pratiquement sans possibilité de déformation élastique.

C'est, d'une façon générale, un but de l'invention de fournir une solution satisfaisante au problème posé.

C'est, à cet égard, un but de l'invention de fournir une telle bouteille en matière plastique qui, de même forme générale et de mêmes dimensions que les bouteilles usuelles en matière plastique à ondulations transversales, puisse être mise en oeuvre dans une usine d'embouteillage sans modification des chaînes de fabrication et de remplissage, puisse être ensuite manipulée de la façon habituelle, notamment pour former des charges palettisées et des fardeaux gerbés mais qui, cependant et contrairement aux bouteilles connues, puisse être aisément écrasée pour former un résidu de volume réduit lorsqu'est exercé un effort axial de faible valeur, tant au début de la phase d'écrasement que lors de la poursuite de cette phase.

C'est aussi un but de l'invention de fournir une bouteille en matière plastique qui soit axialement écrasable par application d'un effort de valeur faible, et dont l'écrasement complet ne soit pas contrarié par la présence d'une partie médiane de préhension ayant un diamètre réduit ou une forme particulière.

C'est, aussi, un but de l'invention de fournir une telle bouteille qui puisse être fabriquée comme les bouteilles usuelles en matière plastique, c'est-à-dire par les procédés d'obtention de corps creux tels que l'injection-soufflage, l'extrusion-soufflage ou analogues.

C'est, encore, un but de l'invention de fournir une telle bouteille qui puisse être réalisée en des matériaux différents, simples ou composites, multi-couches ou compounds comme des polyoléfines, des polyesters ou des PVC et, notamment, en polyéthylène téréphtalate (PET).

C'est, également, un but de l'invention de fournir une telle bouteille qui soit utilisable par un consommateur de la même façon que les bouteilles usuelles, aussi bien lors d'une ouverture et/ou d'une refermeture, que pour en vider le contenu.

C'est, enfin, un but de l'invention de fournir une telle bouteille dont le coût, qui est directement proportionnel à la quantité de matière mise en oeuvre, soit tout à fait comparable à celui des bouteilles connues pour permettre son exploitation industrielle.

L'invention a aussi pour but de fournir un outillage pour la réalisation d'une telle bouteille, en particulier un moule du type de ceux mis en oeuvre dans les procédés d'obtention de corps creux en matière plastique.

Une bouteille axialement écrasable en matière plastique selon l'invention, qui comprend sur au moins la plus grande partie de sa hauteur des cannelures transversales, est caractérisée en ce que lesdites cannelures ont une profondeur, -c'est-à-dire une dimension en direction de l'axe de la bouteille-, qui varie de façon cyclique sur le pourtour desdites cannelures entre une valeur maximale et une valeur minimale.

En d'autres termes, les cannelures ont une profondeur qui, lorsqu'on se déplace sur le pourtour d'une cannelure autour de l'axe longitudinal de la bouteille, diminue à partir d'une valeur maximale jusqu'à atteindre une valeur minimale, puis croît de cette valeur minimale jusqu'à la valeur maximale puis décroît à nouveau jusqu'à la valeur minimale, et ainsi de suite, de façon périodique ou cyclique.

Selon une autre caractéristique de l'invention, la forme définie ci-dessus d'une cannelure est la même pour toutes les cannelures de la paroi latérale de la bouteille, mais est décalée angulairement d'une valeur égale à π/n par rapport à l'axe longitudinal de la bouteille d'une cannelure à la suivante, n étant un entier.

Dans une première forme de réalisation de l'invention, l'angle au centre de chaque arc formé sur le fond d'une cannelure entre un point de pronfondeur maximale et un point de profondeur minimale, est égal à π/n, n étant un entier.

Selon une autre caractéristique de l'invention, la profondeur de chaque cannelure varie suivant une courbe continue lorsqu'on se déplace sur le pourtour de la cannelure entre la valeur maximale et la valeur minimale, puis entre la valeur minimale et la valeur maximale, ... etc.

Dans une variante, les deux extrémités d'un arc d'angle au centre égal à π/n, entre un point où la cannelure est de profondeur maximale et le point suivant où elle est de profondeur minimale, sont reliées par un segment de droite.

Selon l'invention, également, le rayon de fond de la cannelure, -et par conséquent le profil en section droite par un plan radial passant par l'axe de la bouteille-, varie de façon cyclique lorsqu'on se déplace sur le pourtour de la cannelure en correspondance de la profondeur de celle-ci.

Une structure de bouteille telle que définie ci-dessus, où l'épaisseur de la paroi latérale est constante, conduit après écrasement de la bouteille par application d'un effort axial à un solide de faible volume résiduel et dont le contour-plan est sensiblement celui d'un polygone à n côtés.

Dans une réalisation préférée de l'invention, la matière plastique constitutive de la bouteille est du polyéthylène téréphtalate (PET).

Dans des réalisations de l'invention ayant conduit à de bons résultats, la bouteille en PET d'une contenance de 1,5 litre, d'un poids à vide compris entre 34 et 38 grammes, d'une épaisseur de paroi constante comprise entre 0,17 et 0,35 mm et d'une hauteur à vide comprise entre 300-340 mm peut être écrasée par application d'un effort axial inférieur à 10 DaN.

Pour une première exécution avantageuse d'une telle bouteille, la profondeur maximale des cannelures est de l'ordre de 3 mm, la profondeur minimale de l'ordre de 1,5 mm et l'angle (α) d'ouverture de la cannelure égal à 70°.

Pour une seconde exécution avantageuse, la profondeur maximale des cannelures est de l'ordre de 3, 86 mm, la profondeur minimale est de l'ordre de 1,7 mm et l'angle (α) d'ouverture de la cannelure égal à 59,74°.

D'autres matières plastiques que le PET peuvent être mises en oeuvre pour réaliser une bouteille selon l'invention, en particulier les matières simples ou composites, multi-couches ou compounds, du type PVC ou du type des polyoléfines ou des polyesters.

L'invention peut être mise en oeuvre pour des bouteilles à corps cylindrique et à section droite sensiblement circulaire, comportant ou non un retreint de préhension, sans que cette indication de forme n'ait, cependant, quelque caractère limitatif que ce soit, le corps de la bouteille pouvant être à section droite hexagonale ou octogonale ou encore sensiblement parallèlépipédique, par exemple.

Un outillage pour la réalisation d'une bouteille telle que définie ci-dessus, comprend un moule propre à être mis en oeuvre dans un procédé d'obtention de corps creux en matière plastique et qui présente, sur au moins la plus grande partie de sa hauteur, des ondulations transversales formées par une alternance de nervures et de gorges, et est caractérisé, selon l'invention, en ce que les nervures forment une saillie qui, lorsqu'on se déplace sur le pourtour de la nervure, varie de façon cyclique entre une valeur minimale et une valeur maximale.

L'angle au centre de chaque arc de nervure entre son extrémité où la saillie est minimale et celle où la saillie est maximale, est avantageusement égal à π/n, où n est un entier.

Dans un tel moule, complémentairement, l'invention prévoit que la forme définie ci-dessus d'une nervure soit la même pour toutes les nervures avec un décalage angulaire d'une valeur égale à π/n par rapport à l'axe longitudinal du moule, lorsqu'on se déplace suivant la direction dudit axe.

Selon l'invention, également, le rayon du sommet de la nervure varie de façon cyclique lorsqu'on se déplace sur le pourtour de la nervure, en correspondance de la saillie de ladite nervure.

Dans une seconde forme préférée de réalisation de l'invention, les cannelures ont une profondeur sensiblement constante sur la majeure partie de leur contour et comportent de place en place des amorces de pliage formées en saillie radialement vers l'extérieur sur le fond des cannelures, ces amorces de pliage étant régulièrement réparties et décalées angulairement autour de l'axe de la bouteille d'une cannelure à l'autre.

De façon surprenante, mais très efficace, ces amorces de pliage formées par des saillies du fond des cannelures facilitent beaucoup l'écrasement axial de la bouteille : l'effort axial qu'il faut appliquer à la bouteille pour provoquer son écrasement est inférieur à 10 DaN, et l'écrasement complet de la bouteille reste possible même si celle-ci comprend une partie médiane de préhension de diamètre réduit ou de forme particulière.

De façon générale, les amorces de pliage que constituent les saillies précitées, présentent les caractéristiques suivantes :
- elles comprennent des génératrices ou lignes de sommet qui s'étendent dans des plans passant par l'axe de la bouteille et qui sont inclinées sur cet axe d'un angle déterminé,
- cet angle a une valeur comprise entre 0 et 45°,
- les génératrices ou lignes de sommet s'étendent d'un flanc à l'autre de la cannelure, en étant raccordées à l'un de ces flancs par un arc de cercle dont la concavité est tournée vers l'extérieur.

Dans une première forme d'exécution, les amorces de pliage ont, dans les plans médians des cannelures perpendiculaires à l'axe de la bouteille, une forme en arc de cercle à concavité tournée vers l'intérieur de la bouteille.

Dans une variante d'exécution, les amorces de pliage ont, dans ces plans médians des cannelures, une forme en V à sommet orienté vers l'extérieur de la bouteille.

L'étendue angulaire de chaque amorce de pliage autour de l'axe de la bouteille est comprise entre environ 0,2 radian et 2π/n, n étant le nombre d'amorces de pliage par cannelure.

Le décalage angulaire des amorces de pliage d'une cannelure à l'autre est de π/n, n étant le nombre d'amorces de pliage par cannelure.

L'invention concerne également un moule pour la fabrication d'une bouteille axialement écrasable en matière plastique, caractérisé en ce que sa surface interne comprend des nervures circulaires correspondant à des cannelures transversales de la bouteille à fabriquer et comportant des creux ou cavités complémentaires des amorces de pliage décrites dans ce qui précède.

D'autres caractéristiques et avantages de l'invention apparaîtront de la description qui suit, faite à titre d'exemple et en référence au dessin annexé dans lequel :
- la figure 1 est une vue en élévation d'une bouteille selon l'invention ;
- la figure 2 est une vue en coupe selon la ligne 2-2 de la figure 1, mais à plus grande échelle ;
- la figure 3 est une vue en coupe selon la ligne 3-3 de la figure 1, à même échelle que celle de la figure 2 ;
- les figures 3A et 3B sont des vues en coupe selon les lignes x-x et y-y de la figure 3 et à plus grande échelle ;
- la figure 4 est une vue en coupe analogue à celles des figures 2 et 3 mais pour une autre réalisation ;
- la figure 5 est une vue schématique en perspective illustrant une partie de paroi de bouteille selon l'invention ;
- la figure 6 est une vue en schématique en perspective après écrasement de la bouteille ;
- la figure 7 est un diagramme ;
- la figure 8 est une vue partielle en coupe d'un moule selon l'invention ;
- la figure 9 est une vue en coupe selon la ligne 9-9 de la figure 8 ;
- la figure 10 est une section selon la ligne 10-10 de la figure 9, mais à plus grande échelle ;
- la figure 11 est une section selon la ligne 11-11 de la figure 9, mais à plus grande échelle.
- la figure 12 est une vue partielle d'une bouteille selon une réalisation préférée;
- la figure 13 est une vue agrandie du détail encerclé XIII de la figure 12;
- la figure 14 représente schématiquement la forme d'une cannelure en vue de dessus ;
- la figure 15 est une vue correspondant à la figure 14, pour une variante de réalisation.

On se réfère d'abord à la figure 1 qui montre une bouteille B selon l'invention, en matière plastique, avantageusement en polyéthylène téréphtalate (PET) sans que cette indication ait, cependant, quelque caractère limitatif que ce soit, la bouteille pouvant également être réalisée en une matière simple ou composite, multi-couches ou compounds, comme du PVC ou une polyoléfine ou un polyester. La bouteille B comprend un fond F, une paroi latérale P de forme générale cylindrique à deux parties p₁ et p₂ séparées par un rétreint de préhension r, la partie supérieure p₂ se prolongeant en direction du col C par une partie tronconique E lisse ou qui, en variante, peut présenter des reliefs constitutifs d'une marque ou analogue. Le col C présente un goulot fileté G sur lequel on peut monter un bouchon à visser V. La bouteille B, qui est fabriquée selon des techniques usuelles de fabrication de corps creux en matière plastique, par exemple d'injection-soufflage, est conformée sur sa paroi latérale P pour qu'elle puisse, après que son contenu ait été vidé, être écrasée par application d'un effort axial f de faible valeur et conduisant à un résidu R, figure 6, de volume nettement réduit par rapport à celui de la bouteille dans sa condition initiale, pleine ou vide.

Pour ce faire, la paroi de la bouteille, d'épaisseur constante, comprise entre 0,17 et 0,35 mm en fonction du poids d'une préforme de départ, est formée, dans sa zone constituée par les parties p₁ et p₂, avec des ondulations ou cannelures, 10, comprenant des parties cylindriques droites ou côtes 11 et des parties en dépression ou gorges 12 (figures 1 et 5).

Alors que les côtes 11 ont une surface externe 13 à distance constante d de l'axe A de la bouteille et sont sur un cylindre à section droite circulaire d'axe A, les gorges 12 ont une profondeur, c'est-à-dire une dimension mesurée entre le fond 14 de la gorge et la surface externe du cylindre définissant les côtes 13, qui varie lorsqu'on se déplace le long desdites cannelures.

De façon plus précise, ladite profondeur varie sur le pourtour de chaque cannelure entre une valeur maximale (a) et une valeur minimale (b), puis de cette valeur minimale à nouveau à la valeur maximale (a), ... etc, (figures 2, 3, 3A et 3B), cette variation de profondeur étant obtenue, dans la mesure où l'épaisseur e de la paroi latérale de la bouteille est constante, en donnant à la nervure correspondante du moule dans lequel la bouteille est conformée, une distance variable à l'axe du moule lorsqu'on se déplace le long de ladite nervure, comme il sera explicité ci-après.

Selon l'invention, également, la variation de profondeur de chaque gorge est périodique ou cyclique lorsqu'on se déplace le long de ladite gorge, c'est-à-dire que chaque arc de gorge, 20₁, 20₂, 20₃, ... etc, s'étendant entre les extrémités successives 21, 22, 23, ... etc, où la gorge est de plus petite et de plus grande profondeur, respectivement, a un angle au centre égal à π/n, n étant un entier.

Quand n est par exemple égal à 4, chaque arc 20 correspond à un angle au centre de 45°, comme bien visible sur les figures 2 et 3 qui montrent deux gorges successives 12ᵢ et 12ᵢ₊₁ telles qu'elles apparaissent sur la paroi latérale de la bouteille lorsqu'on se déplace vers le bas le long de l'axe A. Comme montré par ces figures, où la trace d'un même plan longitudinal T-T sert d'axe de référence, la forme des cannelures est la même, mais les cannelures successives sont décalées angulairement d'une valeur de π/n, ici 45°, par rapport à l'axe longitudinal A de la bouteille, la gorge 12ᵢ étant ainsi de plus faible profondeur (b) dans le plan T-T alors que la gorge 12ᵢ₊₁ est de plus grande profondeur (a) dans ce même plan, ce qui peut également être traduit par le fait que les extrémités de plus faible profondeur et de plus grande profondeur des gorges de la bouteille forment un dessin quelque peu "hélicoïdal" autour de l'axe de la bouteille, comme indiqué par les lignes en traits mixtes h₁, h₂, ... etc, de la figure 1.

Comme montré, également, sur les figures 3A et 3B, l'angle α d'ouverture de chaque cannelure est constant mais le rayon de fond de gorge, -et par conséquent le profil en section droite par un plan radial passant par l'axe A de la bouteille montré en x-x et en y-y respectivement pour les figures 3A et 3B-, varie de façon cyclique lorsqu'on se déplace sur le pourtour de la gorge, en correspondance de la profondeur de celle-ci. Au droit de la plus petite profondeur de gorge, le profil est comme montré sur la figure 3A, c'est-à-dire avec un fond incurvé 30 à rayon relativement grand raccordé aux côtes adjacentes 13 par des parties profilées 31 et 32 donnant à la section droite une forme en U largement évasé, tandis qu'au droit de la plus grande profondeur de gorge, figure 3B, la section droite a une forme de V dont les faces 33 et 34 font entre elles l'angle α et sont reliées par un fond incurvé 35 à rayon relativement petit.

Dans la réalisation qui vient d'être décrite, la profondeur de chaque gorge 12 varie suivant une courbe continue lorsqu'on se déplace sur le pourtour de la gorge entre les extrémités 21 et 22, 22 et 23, etc ... où la gorge est de plus petite profondeur puis de plus grande profondeur, ... etc.

Dans la réalisation montrée schématiquement sur la figure 4, où la ligne en trait plein correspond à la section droite d'une gorge 12ᵢ et celle montrée en trait pointillé à la section droite d'une gorge 12ᵢ₊₁, les extrémités successives 21', 22', 23', ... etc, où la gorge est de plus petite profondeur et de plus grande profondeur, respectivement, sont reliées par des segments de droite 24₁, 24₂, ... etc, chaque segment correspondant à un angle au centre égal à π/n (égal à 45° comme dans la réalisation précédente), les gorges 12ᵢ et 12ᵢ₊₁ étant ici aussi décalées de 45° par rapport à l'axe longitudinal A de la bouteille lorsqu'on se déplace le long de l'axe de cette dernière.

Lorsqu'une bouteille du type de celle des figures 1 à 3 ou de la figure 4 est soumise à un effort axial f dirigé suivant l'axe de la bouteille, -bien entendu lorsque celle-ci est vide et après que le bouchon V a été retiré-, elle est transformée en un résidu R (figure 6) de volume nettement inférieur à celui de la bouteille pleine ou vide dans sa condition initiale et qui, comme montré sur cette figure, présente une partie dont le contour plan est sensiblement celui d'un polygone à n côtés, 40₁, 40₂, 40₃, 40₄, ... etc, ledit volume étant maintenu, après écrasement de la bouteille, en revissant le bouchon V sur le goulot fileté G.

La structure de bouteille selon l'invention permet d'écraser celle-ci par un effort axial de faible valeur, inférieur à 10 DaN, tant au début de la phase d'écrasement que lors de la poursuite de cette phase, comme montré par la courbe 41 (figure 7) relative à une bouteille selon l'invention, alors que la courbe 42 traduit l'effort d'écrasement qui augmente constamment, au cours du temps, pour une bouteille usuelle.

Des essais relatifs aux matériaux mis en oeuvre et à la forme des cannelures ont abouti aux résultats rapportés dans les deux tableaux ci-après.

Sur le Tableau I, qui concerne uniquement des bouteilles en polyéthylène téréphtalate d'une contenance de 1,5 litre, on désigne par APO une bouteille de même forme générale que celle montrée sur la figure 1, mais qui ne présente pas les caractéristiques de l'invention, et par USI une bouteille de même forme générale mais sans rétreint r et qui ne présente pas non plus les caractéristiques de l'invention. L'indication "forme 4" désigne une bouteille selon l'invention, du type de celle montrée sur la figure 1, dont la profondeur maximale de gorge (a) est 3 mm, la profondeur minimale (b) est 1,5 mm et pour laquelle l'angle α vaut 70°.

On constate que pour une bouteille selon l'invention, de poids plus faible que celui des bouteilles usuelles, la force nécessaire pour initialement déformer ladite bouteille est abaissée, d'une part, et que cette force ne croît que relativement faiblement pour continuer la déformation, d'autre part. Nonobstant ce résultat, l'effort de résistance à la compression verticale d'une bouteille pleine est du même ordre que celui des bouteilles usuelles, ce qui signifie que les bouteilles selon l'invention peuvent être manipulées et stockées sous forme de charges palettisées et de fardeaux gerbés.

Dans le Tableau II sont rapportés les résultats d'essais comparatifs entre une bouteille en PVC, qui ne présente pas les caractéristiques de l'invention, et des bouteilles en PET dont certaines, dites à ondulations usuelles, ne présentent pas non plus les caractéristiques de l'invention tandis que les autres les présentent. Les références APO et USI sont les mêmes que celles du Tableau I, la référence RAM désignant une bouteille du type APO mais dans laquelle la partie E porte un dessin en relief.

La forme des ondulations désignée par la référence "forme 4" est la même que celle définie ci-dessus pour le Tableau I, celle référencée "forme 6" désignant des gorges dont la profondeur minimale est 1,7 mm, la profondeur maximale 3,86 mm et dont l'angle α vaut 59,74°.

De même que dans le tableau I, l'affaissement sous une charge de 10 DaN, traduit la diminution de hauteur de la bouteille et ainsi sa facilité à être écrasée, tandis que les chiffres relatifs à la compression verticale de la bouteille pleine bouchée représentent la valeur nécessaire pour obtenir la rupture et traduisent les capacités d'une bouteille à conserver sa forme lorsqu'elle est manipulée sous forme de charges palettisées et de fardeaux gerbés. Cette tenue de la bouteille, dans de telles conditions de manipulation, est confirmée par les essais de mise sous charge (338 kg - 12 bouteilles) qui traduisent, comme dans le Tableau I, l'affaissement en mm du lit inférieur d'un fardeau gerbé supportant une autre palette au dessus de lui.

Une bouteille en matière plastique, écrasable, telle que définie ci-dessus est obtenue par un procédé de fabrication de corps creux, par exemple d'extrusion-soufflage ou d'injection-soufflage à l'aide d'un outillage, en particulier un moule à coquilles, figures 8 à 11. Dans un tel moule, décrit et représenté ici pour l'obtention d'une bouteille du type "forme 6", la paroi latérale 50 présente sur sa face interne des nervures 51₁, 51₂, 51₃, 51₄, ... reliées entre elles par des parties cylindriques à section droite circulaire 52₁, 52₂, 52₃, ... etc. Comme montré sur la figure 9, chaque nervure 51 est conformée pour ménager une saillie qui, lorsqu'on se déplace sur le pourtour d'une nervure, varie de façon cyclique entre une valeur minimale (m) et une valeur maximale (M), l'angle au centre β de chaque arc de nervure entre son extrémité 53 (où la saillie est minimale) et son extrémité 54 (où la saillie est maximale) étant égal à π/n, où n est un entier.

Selon l'invention, également, le rayon du sommet de la nervure 51 et, par suite, le profil en section droite par un plan radial passant par l'axe Z du moule, varie de façon cyclique lorsqu'on se déplace sur le pourtour de la nervure 51, en correspondance de la saillie de ladite nervure, le profil au droit de la saillie maximale (M) étant comme montré sur la figure 10 et celui au droit de la saillie minimale (m) comme montré sur la figure 11.

La forme définie ci-dessus pour une nervure 51 est la même pour toutes les nervures de la paroi latérale du moule, mais est décalée angulairement d'une valeur égale à π/n par rapport à l'axe longitudinal Z du moule lorsqu'on se déplace suivant la direction dudit axe.

Dans la forme de réalisation des figures 12 à 14, les cannelures 10 de la bouteille ont comme précédemment une section transversale en V à sommet arrondi 56 orienté vers l'intérieur de la bouteille, les deux branches droites 58 du V étant raccordées par des arcs de cercle 60 à la paroi périphérique cylindrique de la bouteille et chaque cannelure 10 comprend des amorces de pliage 62 qui sont réparties angulairement de façon uniforme autour de l'axe longitudinal 64 de la bouteille et qui sont en saillie sur le fond des cannelures 10, vers l'extérieur de la bouteille, les cannelures 10 étant de profondeur constante en dehors des amorces de pliage.

Les formes de ces amorces de pliage 62 peuvent être définies de la façon suivante :
- dans la vue de dessus de la figure 14, elles sont incurvées, par exemple en arc de cercle, avec une concavité tournée vers l'intérieur de la bouteille,
- elles ont chacune un plan médian de symétrie 66 passant par l'axe de la bouteille,
- les plans médians 66 de deux amorces de pliage consécutives d'une même cannelure 10 forment entre eux un angle égal à 2π/n, n étant le nombre d'amorces de pliage par cannelure,
- l'étendue angulaire ε de chaque amorce de pliage autour de l'axe 64 est comprise entre environ 0,2 radian et 2π/n,
- dans son plan médian de symétrie 66 passant par l'axe de la bouteille, chaque amorce de pliage 62 est délimitée par une génératrice ou ligne de sommet 68 qui s'étend entre les deux flancs 58 de la cannelure et qui est raccordée à l'un de ces flancs par un arc de cercle 70 à concavité tournée vers l'extérieur et ayant un rayon compris entre 0,5 mm environ et le rayon de l'arc de cercle qui est tangent à la génératrice 68 et au flanc 58 de la cannelure,
- la génératrice ou ligne de sommet 68 est une ligne droite raccordée à l'autre flanc 58 de la cannelure par un arrondi 72 ayant un rayon de courbure minimum, la ligne de raccordement ayant une forme incurvée dans un plan perpendiculaire à l'axe de la bouteille,
- la génératrice ou ligne de sommet 68 est inclinée sur l'axe longitudinal de la bouteille d'un angle γ compris entre 0 et 45° environ,
- l'étendue radiale λ de l'amorce de pliage 62 dans le plan médian 74 de la cannelure 10 est sensiblement égale ou légèrement inférieure à la moitié de la profondeur de la cannelure 10 (l'étendue radiale λ étant la distance entre le fond 56 de la cannelure et l'intersection de la ligne de sommet 68 et du plan médian 74 de la cannelure).

D'une cannelure à l'autre, les amorces de pliage 62 sont décalées angulairement d'un angle égal à π/n, n étant le nombre d'amorces de pliage par cannelure.

Ce nombre n est typiquement compris entre 3 et 20.

Dans l'exemple des figures 12 et 13, les lignes de sommet 68 des amorces de pliage sont inclinées du haut vers le bas et de l'intérieur vers l'extérieur. Toutefois, une orientation symétrique de celle représentée par rapport à une perpendiculaire à l'axe de la bouteille, est également possible.

Dans une variante de réalisation représentée en figure 15, les amorces de pliage 62 ont, en vue de dessus, non pas une forme incurvée ou en arc de cercle, mais une forme en V très ouvert à côtés rectilignes, les sommets des V étant compris dans les plans 66 de symétrie de ces amorces passant par l'axe 64 de la bouteille.

Lorsqu'une telle bouteille est soumise à un effort axial de compression, la bouteille étant vide et le bouchon étant retiré, elle est transformée en un résidu de volume réduit qui est constitué par un empilage de polyèdres à n côtés, ce volume réduit étant maintenu après écrasement par revissage du bouchon sur le goulot de la bouteille.

L'une des caractéristiques essentielles d'une bouteille du type de celle représenté aux figures 12 à 15 est de nécessiter un effort axial plus faible pour son écrasement. Le tableau III annexé donne les résultats d'essais comparatifs réalisés entre des bouteilles connues de la technique antérieure et une bouteille telle que celle des figures 12 et 13, comprenant quatre amorces de pliage par cannelures, l'étendue angulaire ε de chaque amorce de pliage étant de 26° environ, l'angle γ d'inclinaison des lignes de sommet 38 par rapport à l'axe de la bouteille étant de 21°, l'étendue radiale λ des amorces de pliage étant d'environ 1,4 mm (la profondeur de la cannelure étant de 3 mm).

Dans ce tableau, les références APO désignent une bouteille ayant la forme générale représentée en figure 1 mais ne comprenant pas les caractéristiques de l'invention, et la référence USI désigne une bouteille ayant également la forme générale représentée en figure 1, mais ne comprenant pas de rétreint de préhension et ne comprenant pas non plus les caractéristiques selon l'invention. La référence RAM désigne une bouteille du type APO, mais dont la partie E comporte des dessins en relief. Toutes ces bouteilles sont réalisées en PET et ont un volume d'1,5 litre.

On voit que la bouteille selon l'invention est écrasée pour un effort axial de 6 DaN, ce qui est relativement très faible, et qu'elle présente cependant des caractéristiques mécaniques assez semblables à celles des bouteilles connues lorsqu'elle est pleine et bouchée.

Cela permet aux bouteilles selon l'invention de pouvoir être fabriquées, remplies, bouchées, manipulées, transportées et utilisées comme les bouteilles de la technique antérieure bien qu'elles puissent être écrasées facilement à vide pour occuper un volume beaucoup plus faible après utilisation.

La gain en volume après écrasement peut être quantifié par le rapport du nombre de bouteilles écrasées et du nombre de bouteilles identiques non écrasées que peut contenir un récipient de forme et de volume déterminés.

Pour les bouteilles selon l'invention, ce rapport varie entre 2,5 et 4 en fonction du volume et de la forme du récipient.

## Revendications

1. Bouteille axialement écrasable en matière plastique, comprenant sur la plus grande partie de sa hauteur des cannelures transversales (10), caractérisée en ce que lesdites cannelures transversales (10) ont une profondeur, -c'est-à-dire une dimension mesurée en direction de l'axe de la bouteille-, qui varie de façon cyclique sur le pourtour desdites cannelures entre une valeur maximale (a) et une valeur minimale (b).

2. Bouteille selon la revendication 1, caractérisée en ce que l'angle au centre de chaque arc (20₁, 20₂, 20₃, ...) formé sur le fond d'une cannelure entre un point (21, 22, 23, ...) où la profondeur est maximale et un point suivant où la profondeur est minimale, est égal à π/n, où n est un entier.

3. Bouteille selon la revendication 1 ou 2, caractérisée en ce que toutes les cannelures (10) ont une même forme et en ce que deux cannelures successives sont décalées angulairement de π/n par rapport à l'axe longitudinal (A) de la bouteille.

4. Bouteille selon une des revendications 1 à 3, caractérisée en ce que la profondeur de chaque cannelure (10) varie suivant une courbe continue lorsqu'on se déplace sur le pourtour de la cannelure entre la valeur maximale (a) et la valeur minimale (b), puis entre la valeur minimale (b) et la valeur maximale (a), ... etc.

5. Bouteille selon une des revendications 1 à 3, caractérisée en ce que les deux extrémités (21', 22', 23', ...) des arcs formés sur le fond des cannelures (24₁, 24₂, ...) et d'angle au centre égal à π/n sont reliées par des segments de droite.

6. Bouteille selon l'une quelconque des revendications précédentes, caractérisée en ce que le rayon de fond (30, 35) de chaque cannelure (10) varie de façon cyclique lorsqu'on se déplace sur le pourtour de la cannelure, en correspondance de la profondeur de cette dernière.

7. Bouteille selon l'une quelconque des revendications précédentes, caractérisée en ce qu'après son écrasement par application d'un effort axial (f), elle est réduite à un solide de faible volume (R) dont le contour plan est sensiblement celui d'un polygone à n côtés.

8. Bouteille selon l'une quelconque des revendications précédentes, caractérisée en ce qu'elle est en polyéthylène téréphtalate (PET).

9. Bouteille selon l'une quelconque des revendications 1 à 7, caractérisée en ce qu'elle est en matière simple ou composite, multi-couches ou compounds, comme du PVC ou une polyoléfine ou un polyester.

10. Bouteille selon la revendication 8, caractérisée en ce que, pour une contenance de 1,5 litre, son poids à vide est compris entre 34 et 38 grammes, sa hauteur à vide comprise entre 300-340 mm, sa paroi d'épaisseur constante comprise entre 0,17 et 0,35 mm et en ce que l'effort axial (f) pour initier sa déformation puis la poursuivre est inférieur à 10 DaN.

11. Bouteille selon la revendication 10, caractérisée en ce que la profondeur maximale (a) des cannelures est de l'ordre de 3 mm, la profondeur minimale (b) de l'ordre de 1,5 mm et en ce que l'angle (α) de la cannelure est égal à 70°.

12. Bouteille selon la revendication 10, caractérisée en ce que la profondeur maximale (a) des cannelures est de l'ordre de 3,86 mm, la profondeur minimale (b) de l'ordre de 1,7 mm et en ce que l'angle (α) de la cannelure est égal à 59,74°.

13. Bouteille selon la revendication 1, caractérisée par des amorces de pliage (62) formées en saillie radialement vers l'extérieur sur le fond (56) des cannelures (10), ces amorces de pliage (62) étant régulièrement réparties et décalées angulairement autour de l'axe de la bouteille d'une cannelure à l'autre.

14. Bouteille selon la revendication 13, caractérisée en ce que chaque amorce de pliage (62) comprend une génératrice ou ligne de sommet (68) qui s'étend dans un plan (66) passant par l'axe de la bouteille et qui est inclinée sur cet axe d'un angle γ déterminé.

15. Bouteille selon la revendication 14, caractérisée en ce que l'angle γ a une valeur comprise entre 0 et 45° environ.

16. Bouteille selon la revendication 14 ou 15, caractérisée en ce que ladite génératrice ou ligne de sommet (68) s'étend d'un flanc à l'autre de la cannelure (10).

17. Bouteille selon la revendication 16, caractérisée en ce que ladite génératrice ou ligne de sommet (68) est raccordée à un flanc (58) de la cannelure par un arc de cercle (70) dont la concavité est tournée vers l'extérieur.

18. Bouteille selon la revendication 16 ou 17, caractérisée en ce que ladite génératrice ou ligne de sommet (68) est raccordée à l'autre flanc (58) de la cannelure par un arrondi (72) ayant un rayon de courbure minimum.

19. Bouteille selon l'une des revendications 14 à 18, caractérisée en ce que ladite génératrice ou ligne de sommet (68) s'étend du haut vers le bas et de l'intérieur vers l'extérieur de la bouteille.

20. Bouteille selon l'une des revendications 13 à 19, caractérisée en ce que chaque amorce de pliage (62) a, dans le plan médian (74) de la cannelure perpendiculaire à l'axe de la bouteille, une forme en arc de cercle à concavité tournée vers l'intérieur de la bouteille.

21. Bouteille selon l'une des revendications 13 à 19, caractérisée en ce que chaque amorce de pliage (62) a, dans le plan médian (74) de la cannelure perpendiculaire à l'axe de la bouteille, une forme en V à sommet orienté vers l'extérieur de la bouteille.

22. Bouteille selon l'une des revendications 13 à 21, caractérisée en ce que les cannelures (10) ont une section transversale en V à sommet arrondi.

23. Bouteille selon l'une des revendications 13 à 22, caractérisée en ce que chaque amorce de pliage (62) a une étendue angulaire ε autour de l'axe de la bouteille qui est comprise entre environ 0,2 radian et 2π/n, n étant le nombre d'amorces de pliage par cannelure.

24. Bouteille selon l'une des revendications 13 à 23, caractérisée en ce que les amorces de pliage (62) sont décalées angulairement de π/n d'une cannelure à l'autre, n étant le nombre d'amorces de pliage par cannelure.

25. Bouteille selon l'une des revendications 13 à 24, caractérisée en ce que le nombre d'amorces de pliage (62) par cannelure (10) est compris entre 3 et 20.

26. Bouteille selon l'une des revendications 13 à 25, caractérisée en ce que l'étendue radiale λ de chaque amorce de pliage (62) dans le plan médian (74) de la cannelure est d'environ la moitié de la profondeur de la cannelure.

27. Outillage pour la fabrication d'une bouteille en matière plastique, comprenant un moule propre à être mis en oeuvre dans un procédé d'obtention de corps creux et qui présente, sur au moins la plus grande partie de sa hauteur, des ondulations transversales formant des nervures (51) et des gorges (52), caractérisé en ce que les nervures (51) forment une saillie qui, lorsqu'on se déplace sur le pourtour de la nervure, varie de façon cyclique entre une valeur minimale (m) et une valeur maximale (M).

28. Outillage selon la revendication 27, caractérisé en ce que l'angle au centre β de chaque arc de nervure entre son extrêmité où la profondeur est minimale et celle où la profondeur est maximale est égal à π/n, où n est un entier.

29. Outillage selon la revendication 27 ou 28, caractérisé en ce que toutes les nervures (51₁, 51₂, 51₃, ...) de la paroi latérale (50) du moule ont la même forme et en ce que cette forme est décalée angulairement d'une valeur égale à π/n par rapport à l'axe longitudinal (Z) du moule lorsqu'on se déplace suivant la direction dudit axe.

30. Outillage selon une des revendications 27 à 29, caractérisé en ce que le rayon du sommet de la nervure (51) varie de façon cyclique lorsqu'on se déplace sur le pourtour de la nervure (51) en correspondance de la saillie de ladite nervure.

31. Outillage selon la revendication 27, caractérisé en ce que les nervures du moule comportent des creux ou cavités complémentaires des amorces de pliage (62) définies dans l'une des revendications 13 à 26.

## Claims

1. An axially crushable bottle made of plastics material, the bottle comprising transverse corrugations (10) over the major portion of its height, and being characterized in that said transverse corrugations (10) have a depth, i.e. a dimension measured towards the axis of the bottle, that varies cyclically around the periphery of said corrugations between a maximum value (a) and a minimum value (b).

2. A bottle according to claim 1, characterized in that the angle at the center of each arc (20₁, 20₂, 20₃, ...) formed along the bottom of a corrugation between a point (21, 22, 23, ...) where its depth is at a maximum and a following point where its depth is at a minimum is equal to π/n, where n is an integer.

3. A bottle according to claim 1 or 2, characterized in that all of the corrugations (10) are of the same shape and in that two successive corrugations are angularly offset about the longitudinal axis (A) of the bottle through an angle of π/n.

4. A bottle according to any one of claims 1 to 3, characterized in that the depth of each corrugation (10) varies continuously when going around the periphery of the corrugation from the maximum value (a) to the minimum value (b), then from the minimum value (b) to the maximum value (a), ..., etc.

5. A bottle according to any one of claims 1 to 3, characterized in that the opposite ends (21', 22', 23', ...) of arcs formed on the bottoms of the corrugations (24₁, 24₂, ...) between points of extreme depth and having an angle at the center equal to π/n are interconnected by straight line segments.

6. A bottle according to any preceding claim, characterized in that the bottom radius (30, 35) of each corrugation (10) varies cyclically on going around the periphery of the corrugation, in correspondence with the depth of the corrugation.

7. A bottle according to any preceding claim, characterized in that after it has been crushed by applying an axial force (f), it is reduced to a solid of small volume (R) whose outline in a plane is substantially that of an n-sided polygon.

8. A bottle according to any preceding claim, characterized in that it is made of polyethylene terephthalate (PET).

9. A bottle according to any one of claims 1 to 7, characterized in that it is made of a material that is simple or composite, multilayer or compound, such as PVC or a polyolefin or a polyester.

10. A bottle according to claim 8, characterized in that for a volume of 1.5 liters, its weight when empty lies in the range 34 grams to 38 grams, its height when empty lies in the range 300 mm to 340 mm, its wall thickness is constant and lies in the range 0.17 mm to 0.35 mm, and the axial force (f) for initiating deformation and then continuing deformation thereof is less than 10 DaN.

11. A bottle according to claim 10, characterized in that the maximum depth (a) of its corrugations is about 3 mm, the minimum depth (b) is about 1.5 mm, and in that the flare angle α of the corrugation is equal to 70°.

12. A bottle according to claim 10, characterized in that the maximum depth (a) of its corrugations is about 3.86 mm, the minimum depth (b) is about 1.7 mm, and in that the flare angle α of the corrugation is equal to 59.74°.

13. A bottle according to claim 1, characterized by fold starters (62) formed to project radially outwards from the bottoms (56) of the corrugations (10), said fold starters (62) being uniformly distributed and angularly offset around the axis of the bottle from one corrugation to another.

14. A bottle according to claim 13, characterized in that each fold starter (62) comprises a generator line or ridge line (68) which extends in a plane (66) containing the axis of the bottle and which is inclined relative to said axis by a determined angle γ.

15. A bottle according to claim 14, characterized in that the angle γ lies in the range 0 to about 45°.

16. A bottle according to claim 14 or 15, characterized in that said generator line or ridge line (68) extends from one flank to the other of the corrugation (10).

17. A bottle according to claim 16, characterized in that said generator line or ridge line (68) is connected to one of the flanks (58) of the corrugation by a circular arc (70) whose concave side faces towards the outside.

18. A bottle according to claim 16 or 17, characterized in that said generator line or ridge line (68) is connected to the other flank (58) of the corrugation via a rounded portion (72) of minimum radius of curvature.

19. A bottle according to any one of claims 14 to 18, characterized in that said generator line or ridge line (68) extends downwards and outwards relative to the bottle.

20. A bottle according to any one of claims 13 to 19, characterized in that each fold starter (62) is shaped, in the midplane (74) of the corrugation perpendicular to the axis of the bottle, in the form of a circular arc having its concave side facing towards the inside of the bottle.

21. A bottle according to any one of claims 13 to 19, characterized in that each fold starter (62) is shaped, in the midplane (74) of the corrugation perpendicular to the axis of the bottle, in the form of a V-shape having its tip pointing towards the outside of the bottle.

22. A bottle according to any one of claims 13 to 21, characterized in that the corrugations (10) have a V-shaped cross-section with a rounded tip.

23. A bottle according to any one of claims 13 to 22, characterized in that each fold starter (62) has an angular extent ε about the axis of the bottle that lies in the range about 0.2 radians to 2π/n, where n is the number of fold starters per corrugation.

24. A bottle according to any one of claims 13 to 23, characterized in that the fold starters (62) are angularly offset by π/n from one corrugation to another, n being the number of fold starters per corrugation.

25. A bottle according to any one of claims 13 to 24, characterized in that the number of fold starters (62) per corrugation (10) lies in the range 3 to 20.

26. A bottle according to any one of claims 13 to 25, characterized in that the radial extent λ of each fold starter (62) in the midplane (74) of the corrugation is about half the depth of the corrugation.

27. Tooling for manufacturing a bottle made of plastics material, the tooling comprising a mold suitable for use in a method of obtaining a hollow body and presenting, over at least the major portion of its height, transverse undulations that form ribs (51) and grooves (52), the tooling being characterized in that the ribs (51) form projections which, on going round the periphery of the ribs, vary cyclically in radial extent between a minimum value (m) and a maximum value (M).

28. Tooling according to claim 27, characterized in that the angle at the center β of each rib arc between an end point where its radial extent is at a minimum and an end point where its radial extent is at a maximum is equal to π/n, where n is an integer.

29. Tooling according to claim 27 or 28, characterized in that all of the ribs (51₁, 51₂, 51₃, ...) of the side wall (50) of the mold have the same shape, and in that said shape is offset angularly about the longitudinal axis (Z) of the mold through an angle equal to π/n when going from one rib to the next along the direction of said axis.

30. Tooling according to any one of claims 27 to 29, characterized in that the radius of the tip of the rib (51) varies cyclically when going around the periphery of the rib (51) and in correspondence with the extent to which said rib projects.

31. Tooling according to claim 27, characterized in that the ribs of the mold include hollows or cavities complementary to the fold starters (62) defined in any one of claims 13 to 26.

## Patentansprüche

1. In axialer Richtung zerdrückbare Flasche aus Kunststoff, die über den größten Teil ihrer Höhe transversale Rillen (10) umfaßt, dadurch gekennzeichnet, daß die transversalen Rillen (10) eine Tiefe, das heißt eine Abmessung, die in der Richtung der Achse der Flasche gemessen ist, aufweisen, welche auf zyklische Weise über den Umfang der Rillen zwischen einem Maximalwert (a) und einem Minimalwert (b) variiert.

2. Flasche nach Anspruch 1, dadurch gekennzeichnet, daß der Winkel im Mittelpunkt von jedem Bogen (20₁, 20₂, 20₃, ...), der am Grund einer Rille zwischen einem Punkt (21, 22, 23, ...), an welchem die Tiefe maximal ist, und einem entsprechedem Punkt, an welchem die Tiefe minimal ist, gebildet ist, gleich π/n beträgt, wobei n eine ganze Zahl ist.

3. Flasche nach Anspruch 1 oder 2, dadurch gekennzeichnet, daß die sämtlichen Rillen (10) eine gleiche Form aufweisen und daß zwei aufeinanderfolgende Rillen in bezug auf die Längsachse (A) der Flasche winklig um π/n verschoben sind.

4. Flasche nach einem der Ansprüche 1 bis 3, dadurch gekennzeichnet, daß die Tiefe jeder Rille (10) entsprechend einer kontinuierlichen Kurve variiert, wenn man sie über den Umfang der Rille zwischen dem Maximalwert (a) und dem Minimalwert (b), dann zwischen dem Minimalwert (b) und dem Maximalwert (a), ... etc., verschiebt.

5. Flasche nach einem der Ansprüche 1 bis 3, dadurch gekennzeichnet, daß die zwei Enden (21', 22', 23', ...) der Bögen, die im Grund der Rillen (24₁, 24₂, ...) und mit einem Winkel im Mittelpunkt gleich π/n gebildet sind, durch Geradensegmente verbunden sind.

6. Flasche nach irgendeinem der vorhergehenden Ansprüche, dadurch gekennzeichnet, daß der Radius (30, 35) im Grund von jeder Rille (10) auf zyklische Weise variiert, wenn man sie über den Umfang der Rille in Übereinstimmung mit der Tiefe von dieser letzten verschiebt.

7. Flasche nach irgendeinem der vorhergehenden Ansprüche, dadurch gekennzeichnet, daß sie nach ihrer Zerdrückung durch Aufbringung einer axialen Kraft (f) auf einen Feststoff von geringem Volumen (R) reduziert ist, dessen Grundrißkontur im wesentlichen derjenigen eines Polygons mit n Seiten entspricht.

8. Flasche nach irgendeinem der vorhergehenden Ansprüche, dadurch gekennzeichnet, daß sie aus Polyethylenterephtalat (PET) besteht.

9. Flasche nach irgendeinem der Ansprüche 1 bis 7, dadurch gekennzeichnet, daß sie aus einem einfachen oder zusammengesetzten Mehrlagen- oder Verbund-Material, wie dem PVC oder einem Polyolefin oder einem Polyester, besteht.

10. Flasche nach Anspruch 8, dadurch gekennzeichnet, daß für einen Inhalt von 1,5 Liter ihr Leergewicht einschließlich zwischen 34 und 38 Gramm, ihre Leerhöhe einschließlich zwischen 300-340 mm, ihre Wand mit einer konstanten Dicke einschließlich zwischen 0,17 und 0,35 mm betragen und daß die axiale Kraft (f), um ihre Deformation nach der Entleerung zu iniziieren, kleiner als 10 DaN beträgt.

11. Flasche nach Anspruch 10, dadurch gekennzeichnet, daß die Maximaltiefe (a) der Rillen in der Größenordnung von 3 mm, die Minimaltiefe (b) in der Größenordnung von 1,5 mm liegen und daß der Winkel (α) der Rille gleich 70° beträgt.

12. Flasche nach Anspruch 10, dadurch gekennzeichnet, daß die Maximaltiefe (a) der Rillen in der Größenordnung von 3,86 mm, die Minimaltiefe (b) in der Größenordnung von 1,7 mm liegen und daß der Winkel (α) der Rille gleich 59,74° beträgt.

13. Flasche nach Anspruch 1, gekennzeichnet durch Faltanfangsstücke (62), die in einem Vorsprung radial zum Äußeren im Grund (56) der Rillen (10) gebildet sind, wobei diese Faltanfangsstücke (62) gleichmäßig verteilt und um die Achse der Flasche von einer Rille zu der anderen winklig verschoben sind.

14. Flasche nach Anspruch 13, dadurch gekennzeichnet, daß jedes Faltanfangsstück (62) eine Erzeugende oder Scheitellinie (68) umfaßt, die sich in einer Ebene (66) erstreckt, welche durch die Achse der Flasche verläuft, und die zu dieser Achse um einen bestimmten Winkel γ geneigt ist.

15. Flasche nach Anspruch 14, dadurch gekennzeichnet, daß der Winkel γ einen Wert einschließlich zwischen etwa 0 und 45° umfaßt.

16. Flasche nach Anspruch 14 oder 15, dadurch gekennzeichnet, daß sich die Erzeugende oder Scheitellinie (68) von einer Flanke zu der anderen der Rille (10) erstreckt.

17. Flasche nach Anspruch 16, dadurch gekennzeichnet, daß die Erzeugende oder Scheitellinie (68) mit einer Flanke (58) der Rille durch einen Kreisbogen (70) verbunden ist, dessen Konkavität zum Äußeren gewandt ist.

18. Flasche nach Anspruch 16 oder 17, dadurch gekennzeichnet, daß die Erzeugende oder Scheitellinie (68) mit der anderen Flanke (58) der Rille durch eine Abrundung (72) verbunden ist, die einen minimalen Krümmungsradius aufweist.

19. Flasche nach einem der Ansprüche 14 bis 18, dadurch gekennzeichnet, daß sich die Erzeugende oder Scheitellinie (68) von oben nach unten und vom Inneren zum Äußeren der Flasche erstreckt.

20. Flasche nach einem der Ansprüche 13 bis 19, dadurch gekennzeichnet, daß jedes Faltanfangsstück (62) in der Mittelebene (74) der Rille senkrecht zu der Achse der Flasche eine Kreisbogenform mit einer Konkavität, die zum Inneren der Flasche gewandt ist, aufweist.

21. Flasche nach einem der Ansprüche 13 bis 19, dadurch gekennzeichnet, daß jedes Faltanfangsstück (62) in der Mittelebene (74) der Rille senkrecht zu der Achse der Flasche eine V-Form mit einem Scheitel, der zum Äußeren der Flasche ausgerichtet ist, aufweist.

22. Flasche nach einem der Ansprüche 13 bis 21, dadurch gekennzeichnet, daß die Rillen (10) einen V-förmigen Querschnitt mit einem abgerundeten Scheitel aufweisen.

23. Flasche nach einem der Ansprüche 13 bis 22, dadurch gekennzeichnet, daß jedes Faltanfangsstück (62) eine winkelförmige Erstreckung ε um die Achse der Flasche aufweist, die einschließlich zwischen etwa 0,2 Radian und 2π/n beträgt, wobei n die Anzahl von Faltanfangsstücken pro Rille ist.

24. Flasche nach einem der Ansprüche 13 bis 23, dadurch gekennzeichnet, daß die Faltanfangsstücke (62) von einer Rille zu der anderen winklig um π/n verschoben sind, wobei n die Anzahl der Faltanfangsstücke pro Rille ist.

25. Flasche nach einem der Ansprüche 13 bis 24, dadurch gekennzeichnet, daß die Anzahl von Faltanfangsstücken (62) pro Rille (10) einschließlich zwischen 3 und 20 beträgt.

26. Flasche nach einem der Ansprüche 13 bis 25, dadurch gekennzeichnet, daß die radiale Erstreckung λ von jedem Faltanfangsstück (62) in der Mittelebene (74) der Rille ungefähr die Hälfte der Tiefe der Rille beträgt.

27. Werkzeug zur Herstellung einer Flasche aus Kunststoff, die eine geeignete Form zur Verwendung bei einem Verfahren zum Erhalt von hohlen Körpern umfaßt und die über wenigstens den größten Teil ihrer Höhe transversale Wellen ergibt, die Rippen (51) und Vertiefungen (52) bilden, dadurch gekennzeichnet, daß die Rippen einen Vorsprung bilden, der, wenn man sie über den Umfang der Rippe verschiebt, auf zyklische Weise zwischen einem Minimalwert (m) und einem Maximalwert (M) variiert.

28. Werkzeug nach Anspruch 27, dadurch gekennzeichnet, daß der Winkel β im Mittelpunkt von jedem Rippenbogen zwischen dessen Ende, an welchem die Tiefe minimal ist, und demjenigen, an welchem die Tiefe maximal ist, gleich π/n beträgt, wobei n eine ganze Zahl ist.

29. Werkzeug nach Anspruch 27 oder 28, dadurch gekennzeichnet, daß die sämtlichen Rippen (51₁, 51₂, 51₃, ...) der Seitenwand (50) der Form die gleiche Form aufweisen und daß diese Form in bezug auf die Längsachse (Z) der Form winklig um einen Wert gleich π/n verschoben ist, wenn man sie entsprechend der Richtung der Achse verschiebt.

30. Werkzeug nach einem der Ansprüche 27 bis 29, dadurch gekennzeichnet, daß der Scheitelradius der Rippe (51) auf zyklische Weise variiert, wenn man sie über den Umfang der Rippe (51) in Übereinstimmung mit dem Vorsprung der Rippe verschiebt.

31. Werkzeug nach Anspruch 27, dadurch gekennzeichnet, daß die Rippen der Form Aushöhlungen oder Hohlräume umfassen, die zu den Faltanfangsstücken (62) komplementär sind, welche in einem der Ansprüche 13 bis 26 definiert sind.
